# FASCICULE DE BREVET EUROPEEN

(11) **EP 0 694 732 B1**
(45) Date de publication et mention de la délivrance du brevet: **13.01.1999**
(21) Numéro de dépôt: 95401742.2
(22) Date de dépôt: 24.07.1995
(51) Int. Cl.: F23D 14/46

(54) **Support de bruleur à rampe d'injection intégrée**
Brennerhalterung mit integrierter Einspritzleitung
Burner fixture with integrated fuel injection rail

(30) Priorité: 25.07.1994 FR 9409157
(43) Date de publication de la demande: 31.01.1996
(73) Titulaire: SAUNIER DUVAL EAU CHAUDE CHAUFFAGE S.D.E.C.C. - Société anonyme, F-94120 Fontenay sous Bois (FR)
(72) Inventeur: Dfemon, Andrews Stephen, F-44690 Chateau Thebaud (FR); Genty, Roland, F-79100 Thouars (FR)
(74) Mandataire: Lepeudry-Gautherat, Thérèse

(56) Documents cités:
- EP-A- 0 348 304
- EP-A- 0 560 419
- DE-U- 9 305 981
- FR-A- 2 166 852
- PATENT ABSTRACTS OF JAPAN vol. 7 no. 16 (M-187) [1161] ,22 Janvier 1983 & JP-A-57 172107 (SANKI GAS)

## Description

L'invention qui se situe dans le domaine technique des brûleurs et notamment des brûleurs à gaz pour appareil de chauffage et/ou de production d'eau chaude sanitaire, concerne plus particulièrement un support de brûleur dans lequel est intégrée notamment la rampe d'injection de combustible.

Dans les appareils de chauffage au gaz et notamment les chauffe-eau et les chaudières, l'injection du gaz dans les bras du brûleur se fait à partir d'une rampe d'injection qui porte une série d'injecteurs et qui est alimentée en gaz par une tubulure d'admission. Cette rampe est avantageusement disposée horizontalement à l'avant de l'appareil de façon à être accessible et facilement démontable. Chaque bras de brûleur correspondant à chaque injecteur est fixé sur un support commun, et la rampe d'injection doit être positionnée de façon précise par rapport au support pour que les injecteurs soient correctement centrés sur les embouchures des bras de brûleur. La rampe d'injection constitue donc un élément indépendant du support de brûleur auquel elle est reliée par un jeu de broches ou de vis. Mais pour que le brûleur fonctionne avec des conditions de combustion correctes, c'est-à-dire sans émission d'oxyde de carbone par exemple, il est indispensable que l'ajustage de la rampe d'injection de gaz sur le support soit précis et qu'après un démontage, on puisse replacer les injecteurs exactement à la même distance des brûleurs pour que l'entraînement d'air primaire soit rigoureusement le même.

Afin d'éviter ce risque en même temps que faciliter la construction de l'ensemble, la Demanderesse a mis au point un support de brûleur qui intègre la rampe d'injection de combustible mettant ainsi à profit les techniques connues de fabrication par extrusion, pour obtenir un ensemble monobloc de moindre prix de revient, qui évite les inconvénients précités.

L'invention a donc pour objet un support de brûleur à rampe d'injection intégrée selon lequel ledit support et au moins une rampe d'injection forment un ensemble monobloc obtenu par extrusion, la rampe portant au moins une série d'injecteurs de gaz qui se trouvent à l'aplomb et à distance constante d'au moins une série d'ouvertures circulaires prévues sur le support, et des barrettes de liaison raccordant le support et la rampe.

L'invention concerne également le procédé d'obtention d'un support de brûleur qui consiste à extruder simultanément ledit support et au moins une rampe d'injection et à usiner les uns en face des autres des ouvertures et orifices dans le support et la rampe respectivement pour le passage du mélange gazeux et le montage des injecteurs.

Les caractéristiques particulières de l'invention ressortiront de la description qui va suivre en référence aux dessins annexés qui représentent.

Figures 1 et 2 des vues respectivement en perspective et en coupe transversale d'un support de brûleur à rampe d'injection intégrée.

Figures 3 à 6 des vues en coupe transversale de variantes de réalisation.

L'ensemble monobloc représenté aux figures 1 et 2 est constitué d'une plaque 1 ayant la forme générale d'un L et d'une rampe d'injection 2 qui s'étend longitudinalement entre les deux branches du L et qui est raccordée à la plaque par des barrettes de liaison 3. La rampe est ouverte à ses deux extrémités, l'une étant destinée à être raccordée à une tubulure d'admission, l'autre étant fermée par un bouchon. La plaque constitue le support des brûleurs non représentés. Elle est percée d'une série d'ouvertures circulaires 4 à l'aplomb de la rampe 2. Cette dernière est munie d'orifices filetés 5 exactement centrés sur les ouvertures 4. Sur lesdits orifices sont vissés des injecteurs de gaz 6.

Dans l'exemple ainsi représenté les barrettes de liaison 3 relient la rampe 2 à la branche en L du support 1 non pourvue des ouvertures 4.

L'ensemble ainsi décrit est obtenu par extrusion, par exemple d'un métal ou de matériaux composites suivie d'un usinage les uns en face des autres des ouvertures et des orifices, respectivement pour le passage du mélange gazeux et le montage des injecteurs. On peut aussi usiner des fentes 7 favorisant le positionnement des brûleurs, une échancrure 8 pour le positionnement de la veilleuse et des trous 9 qui serviront au maintien des brûleurs, du détecteur de flamme etc... La plaque support 1 et la rampe 2 qui porte les injecteurs étant ainsi d'une seule pièce, on a résolu le problème du positionnement du système d'injection de combustible par rapport aux brûleurs. Les performances de combustion sont ainsi toujours maintenues et répondent aux exigences requises en ce qui concerne l'absence d'émissions polluantes ou dangereuses de gaz (tel que Co, Noₓ ...).

Cette technique de production par extrusion permet de réaliser plusieurs variantes de supports de brûleurs tels que montrés par exemple aux figures 3 et 4, qui illustrent deux modes de réalisation différents avec une seule rampe d'admission 2.

Dans le cas de la figure 3, la rampe cette fois est rattachée par des barrettes 3 à la partie en L du support 1 qui porte les ouvertures 4. Sur la figure 4 la rampe 2 est logée à l'intérieur d'un support en forme de U dont les deux branches portent chacune une série d'ouvertures 4.

Aux figures 5 et 6, on voit que l'on peut aussi prévoir deux rampes d'injection 2 qui distribuent ainsi le gaz dans deux séries de bras de brûleur, montés sur le même support. On peut aussi équiper une même rampe d'injection de deux séries d'injecteurs disposés par exemple de deux côtés opposés face à deux bras de brûleur séparés.

A la figure 5 le support de brûleur est en forme de L et porte deux rangées d'ouvertures 4 vis-à-vis de deux rampes d'injection 2 superposées.

Dans le cas particulier de la figure 6, le support de brûleur dispose également de deux rangées d'ouvertures, mais forme une coquille fermée avec les rampes d'injection.

## Revendications

1. Support de brûleur à rampe d'injection intégrée, dans lequel ledit support (1) et au moins une rampe d'injection (2) forment un ensemble monobloc obtenu par extrusion, dans lequel rampe (2) porte au moins une série d'injecteurs de gaz (6) qui se trouvent à l'aplomb et à distance constante d'au moins une série d'ouvertures circulaires (4) prévues sur le support, et dans lequel des barrettes de liaison (3) raccordent le support et la rampe.

2. Support de brûleur selon la revendication 1, caractérisé en ce que les barrettes de liaison (3) relient la rampe (2) à une branche en L du support (1) non pourvue d'ouvertures (4).

3. Support de brûleur selon la revendication 1, caractérisé en ce que la rampe d'injection (2) est logée à l'intérieur d'un support en forme de U dont les deux branches portent chacune une série d'ouvertures (4).

4. Support de brûleur selon la revendication 1, caractérisé en ce que deux rampes d'injection (2) sont superposées vis-à-vis de deux rangées d'ouvertures (4) d'un support de brûleur (1).

5. Support de brûleur selon la revendication 1, caractérisé en ce qu'il dispose de deux rangées d'ouvertures (4) et forme une coquille fermée avec les rampes d'injection (2).

6. Procédé d'obtention d'un support de brûleur selon l'une quelconque des revendications 1 à 5, caractérisé en ce qu'il consiste à extruder simultanément ledit support (1) et au moins une rampe d'injection (2), et à usiner les uns en face des autres des ouvertures et orifices dans le support et la rampe respectivement pour le passage du mélange gazeux et le montage des injecteurs.

## Patentansprüche

1. Brennerhalterung mit integrierter Einspritzleitung, bei welcher die Halterung (1) und mindestens eine Einspritzleitung (2) eine aus einem Stück bestehende Blockanordnung bilden, die durch Strangpressen gebildet ist, und bei welcher die Leitung (2) mindestens eine Reihe von Gaseinspritzdüsen (6) trägt, welche senkrecht zu mindestens einer Reihe auf der Halterung vorgesehener runder Öffnungen in gleichbleibendem Abstand von diesen angeordnet sind, und bei welcher Verbindungsstege (3) die Halterung und die Leitung verbinden.

2. Brennerhalterung nach Anspruch 1, dadurch gekennzeichnet, daß die Verbindungsstege (3) die Leitung (2) mit einem L-Schenkel der Halterung (1) verbinden, der nicht mit Öffnungen (4) versehen ist.

3. Brennerhalterung nach Anspruch 1, dadurch gekennzeichnet, daß die Einspritzleitung (2) im Inneren eines U-förmigen Trägers angeordnet ist, dessen beide Schenkel jeweils eine Reihe von Öffnungen (4) tragen.

4. Brennerhalterung nach Anspruch 1, dadurch gekennzeichnet, daß zwei Einspritzleitungen (2) gegenüber zwei Reihen von Öffnungen (4) in einer Brennerhalterung (1) übereinander angeordnet sind.

5. Brennerhalterung nach Anspruch 1, dadurch gekennzeichnet, daß sie zwei Reihen von Öffnungen (4) aufweist und mit den Einspritzleitungen (2) eine geschlossene Schale bildet.

6. Verfahren zur Herstellung einer Brennerhalterung nach einem der Ansprüche 1 bis 5, dadurch gekennzeichnet, daß es darin besteht, gleichzeitig die Halterung (1) und mindestens eine Einspritzleitung (2) durch Strangpressen auszubilden und für den Durchtritt des Gasgemisches und für die Anbringung von Einspritzdüsen Öffnungen jeweils in der Halterung und in der Leitung einander gegenüber maschinell einzulassen.

## Claims

1. Burner support with integrated injection rail, in which the said support (1) and at least one injection rail (2) form a one-piece assembly obtained by extrusion, in which the rail (2) carries at least one series of gas injectors (6) which lie in line with and at a constant distance from at least one series of circular openings (4) made in the support and in which connecting strips (3) connect the support to the rail.

2. Burner support according to Claim 1, characterized in that the connecting strips (3) connect the rail (2) to an L-shaped arm of the support (1), this arm being devoid of openings (4).

3. Burner support according to Claim 1, characterized in that the injection rail (2) is housed inside a U-shaped support, the two arms of which each carry a series of openings (4).

4. Burner support according to Claim 1, characterized in that two injection rails (2) are superposed opposite two rows of openings (4) of a burner support (1).

5. Burner support according to Claim 1, characterized in that it makes use of two rows of openings (4) and with the injection rails (2) forms a closed shell.

6. Process for obtaining a burner support according to any one of Claims 1 to 5, characterized in that it consists in extruding the said support (1) and at least one injection rail (2) simultaneously and in machining openings and holes opposite one another in the support and in the rail, respectively, for the passage of the gas mixture and for fitting the injectors.
